# EUROPÄISCHE PATENTSCHRIFT

(11) **EP 2 708 337 B1**
(45) Veröffentlichungstag und Bekanntmachung des Hinweises auf die Patenterteilung: **28.01.2015**
(21) Anmeldenummer: 13183644.7
(22) Anmeldetag: 10.09.2013
(51) Int. Cl.: B26D 7/18, B26D 7/32, B26D 1/16

(54) **Verfahren zum Schneiden von Brot sowie zugehörige Vorrichtung**
Method for cutting bread and associated device
Procédé destiné à couper du pain et dispositif correspondant

(30) Priorität: 14.09.2012 DE 102012216358; 08.03.2013 DE 102013203990
(43) Veröffentlichungstag der Anmeldung: 19.03.2014
(73) Patentinhaber: Reifenhäuser, Uwe, 57632 Flammersfeld (DE)
(72) Erfinder: Reifenhäuser, Uwe, 57632 Flammersfeld (DE)
(74) Vertreter: Bauer, Dirk

(56) Entgegenhaltungen:
- DE-A1- 3 706 485
- DE-A1- 10 312 301
- DE-C1- 19 820 492
- DE-U1-202007 018 174

## Beschreibung

Die Erfindung betrifft ein Verfahren zum Schneiden von Brot in Scheiben mit den folgenden Verfahrensschritten:
a) Ein in einem Einlegebereich befindlicher Brotlaib wird mittels einer Vorschubeinrichtung auf eine Schneideinrichtung zu vorgeschoben, wobei die Schneideinrichtung eine um eine erste Drehachse drehbare Schwinge und ein an der Schwinge um eine zweite Drehachse rotierbar gelagertes Kreismesser aufweist, wobei die zweite Drehachse sich innerhalb eines Schneidquerschnitts bewegt und das Kreismesser und die Schwinge durch einen Schneidspalt hindurch treten, der sich zwischen dem Einlegebereich und einem Entnahmebereich befindet.
b) Von dem Brotlaib werden während des Vorschiebens an einem vorderen Ende mittels der Schneideinrichtung sukzessive Scheiben abgeschnitten.
c) Eine im Entstehen begriffene oder bereits vollständig abgeschnittene Scheibe wird an ihrer einem Boden des Entnahmebereichs zugewandten Unterseite mittels eines in einer Stützstellung befindlichen Stützelements abgestützt.
d) Im Zuge einer Bewegung der Schwinge entlang des Schneidspalts wird das Stützelement mittels der Schwinge von der Stützstellung in eine Freigabestellung verdrängt, wobei das Stützelement bei fortgesetzter Bewegung der Schwinge automatisch wieder die Stützstellung einnimmt.
e) Die abgeschnittenen Scheiben werden in dem Entnahmebereich gesammelt.

Darüber hinaus betrifft die Erfindung eine Vorrichtung zum Schneiden von Brot in Scheiben mit
a) einem Einlegebereich, in den ein Brotlaib einlegbar ist,
b) einer Schneideinrichtung, die eine um eine erste Drehachse drehbare Schwinge und ein an der Schwinge um eine zweite Drehachse rotierbar gelagertes Kreismesser aufweist, wobei die zweite Drehachse sich innerhalb eines Schneidquerschnitts bewegt,
c) einer Vorschubeinrichtung, mit der ein in dem Einlegebereich befindlicher Brotlaib so auf die Schneideinrichtung zu vorschiebbar ist, dass an einem vorderen Ende des Brotlaibs von der Schneideinrichtung sukzessive Scheiben abschneidbar sind,
d) einem Entnahmebereich, in dem die abgeschnittenen Scheiben aufnehmbar sind,
e) einem zwischen dem Einlegebereich und dem Entnahmebereich befindlichen Schneidspalt, durch den das Kreismesser und die Schwinge hindurchtreten,
f) einem den Schneidspalt zumindest teilweise verschließenden Stützelement, mit dem eine im Entstehen begriffene oder bereits vollständig abgeschnittene Scheibe an ihrer einem Boden des Entnahmebereichs zugewandten Unterseite abstützbar ist, wobei das Stützelement im Zuge der Bewegung der Schwinge von einer Stützstellung in eine Freigabestellung verdrängbar ist und bei fortgesetzter Bewegung der Schwinge wieder die Stützstellung einnimmt.

### Stand der Technik

Die vorstehend beschriebenen Vorrichtungen werden meist in Bäckereien verwendet, wenn ein Kunde beim Kauf eines Brotlaibs wünscht, dass dieser in Scheiben aufgeschnitten wird. Bei Maschinen, die auf dem Fußboden aufgestellt werden, vollführt die Schwinge meist eine umlaufende Drehbewegung, wobei in diesem Fall meist das Kreismesser eine solche Größe hat, dass es lediglich mit weniger als der Hälfte seiner Querschnittsfläche in den Querschnitt des Brotlaibs eindringt, sodass die Schwinge selbst den Schneidquerschnitt überhaupt nicht durchläuft. Eine derartige Schneidmaschine ist Beispielsweise aus der DE 103 12 301 A1 bekannt.

Werden derartige mit einem Orbital-Messer-Antrieb versehene Brotschneidemaschinen als Tischmaschinen ausgeführt, so vollführt die Schwinge lediglich eine schwingende Bewegung, das heißt sie dreht sich nicht um 360 Grad sondern oszillierend lediglich um einen Winkelbereich von meist kleiner als 90 Grad. Auf diese Weise kann die Bauhöhe reduziert und die Eignung der Maschine zur Aufstellung auf einem Tisch erzielt werden. Des Weiteren wird zur Baugrößenreduzierung in diesen Fällen der Kreismesser-Durchmesser reduziert, wodurch es erforderlich ist, dass die Drehachse des Kreismessers sich innerhalb des Schneidquerschnitts bewegt, das heißt dass die Schwinge während des Schneidprozesses in den Brotlaib eindringt.

In diesem Fall sind besondere Maßnahmen zu treffen, das durch die gegenüber der reinen Kreismesserdicke deutlich größere Dicke der Schwinge keine Beschädigung des Brotes während des Schneidevorgangs eintritt. Darüber hinaus besitzt der Schneidspalt zwischen dem Einlegebereich und dem Entnahmebereich eine vergleichsweise große Breite, die dazu führt, dass eine Gefahr besteht, dass gerade im Entstehen begriffene oder abgeschnittene Scheiben durch den Spalt hindurch in das Innere der Maschine hinein gezogen werden.

Tischmaschinen der vorbeschriebenen Art sind beispielsweise aus der DE 37 06 485 A1 und der DE 198 20 492 C1 bekannt.

Bei den bekannten Brotschneidemaschinen der vorgenannten Art besteht das Stützelement für die Scheiben meist aus einem plattenförmigen Element aus Kunststoff, das unterhalb des Bodens des Entnahmebereichs in einer Nut oder Tasche gelagert und horizontal in Vorschubrichtung bzw. entgegen der Vorschubrichtung verschieblich ist. Im Zuge der Bewegung der Schwinge entlang des Schneidspalts übt diese über das Zusammenwirken mit Schrägflächen einen seitlichen Druck auf das Stützelement aus, das auf diese Weise in Vorschubrichtung in die Nut bzw. Aufnahmetasche verdrängt wird und somit den erforderlichen Raum für den Eintritt der Schwinge schafft. Beim Verdrängen des Stützelements wird ein in der Nut bzw. Aufnahmetasche angeordnetes Federelement gespannt, das nach einem Zurückfahren der Schwinge dafür sorgt, dass das Stützelement wieder selbsttätig in die Stützstellung zurückkehrt.

Problematisch bei der vorbeschriebenen Art der Lagerung und Betätigung des Stützelements ist der Umstand, dass sich in der Nut bzw. Aufnahmetasche bis hin in den Bereich des Federelements Brotkrumen bzw. Mehl sammeln, die aus diesen schwer zugänglichen und sehr kleinen Bereichen kaum mehr zu entfernen sind. Dies führt in Verbindung mit der andauernden Bewegung des Stützelements innerhalb der Nut bzw. Aufnahmetasche zu einem regelrechten Zerreiben bzw. Zerquetschen der Brotkrumen, was die Reinigungsproblematik zunehmend verschärft. Im Ergebnis entstehen in den besagten Bereichen der Schneidmaschine hygienisch bedenkliche Rückstände, die wiederum eine Quelle für eine mikrobielle Belastung des aufzuschneidenden Brotes bilden.

### Aufgabe

Der vorliegenden Erfindung liegt die Aufgabe zu Grunde ein Verfahren und eine Vorrichtung zum Schneiden von Brot in Scheiben vorzuschlagen, bei dem bzw. der hygienische Probleme, die durch die Lagerung des Stützelements für die entstehenden Scheiben hervorgerufen werden, vermieden werden.

### Lösung

Ausgehend von dem Verfahren der eingangs beschriebenen Art wird die zugrunde liegende Aufgabe dadurch gelöst, dass das Stützelement bei einem Übergang von der Stützstellung in die Freigabestellung von der Schwinge in sich elastisch verformt wird.

Im Gegensatz zu einer Verschiebung, wie sie bei den bekannten Stützelementen auftritt, erlaubt die erfindungsgemäß vorgesehene elastische Verformung des Stützelements eine sehr "freie" Lagerung des selben, ohne dass hierzu Nuten, Taschen, o. ä. vorgesehen sein müssten. Während beim Stand der Technik die Stützelemente starr und in sich selbst von der Schwinge nicht elastisch verformbar ausgestaltet sind, wählt die Erfindung den Weg, die Elastizität des Stützelements durch geeignete Auswahl des Materials und der Geometrie in der Weise gezielt auszunutzen, dass das Stützelement zwar von der Schwinge, das heißt von der diese aktiv bewegenden Antriebseinrichtung, elastisch hinreichend verformbar ist, um eine Bewegung der Schwinge in dem Schneidspalt zu ermöglichen. Gleich wohl ist die Elastizität des Stützelements hinreichend klein, das heißt die Steifigkeit in eine Richtung senkrecht auf den Boden des Entnahmebereichs zu hinreichend groß, dass eine im Entstehen begriffene oder gerade vollständig abgetrennte Scheibe eine elastische Verformung des Stützelements nicht oder zumindest nicht in dem Maße bewirken kann, dass die Abstützfunktion des Stützelements verloren ginge. Die Verformungsenergie, die zu einer elastischen Verformung des erfindungsgemäßen Stützelements aufgebracht werden muss, ist somit hinreichend groß, um die Stützaufgabe zuverlässig zu erfüllen, jedoch klein genug, um vom Antrieb der Schwinge ohne übermäßige Belastung unter Einwirkung von Normal- und Reibkräften zwischen Schwinge und Stützelement fortlaufend aufgebracht zu werden.

Vorzugsweise wird das Stützelement bei einem Übergang von der Stützstellung in die Freigabestellung auf Biegung beansprucht. Bei einer Biegebelastung lässt sich die konkret benötigte Steifigkeit des Stützelements vergleichsweise einfach einstellen, um die beiden vorgenannten Eigenschaften zu vereinen. Grundsätzlich wäre es aber auch im Rahmen der Erfindung denkbar, dass das Stützelement beim Übergang von der Stützstellung in die Freigabestellung komprimiert wird und sich bei einem entgegengesetzten Übergang wieder ausdehnt.

Gemäß einer Ausgestaltung des erfindungsgemäßen Verfahrens ist es vorgesehen, dass das Stützelement bei dem Übergang von der Stützstellung in die Freigabestellung so verformt wird, dass es in der Freigabestellung zumindest teilweise parallel zu einer Ebene des Kreismesser ausgerichtet ist. Die vorgenannte Ausrichtung eines insbesondere plattenförmigen oder streifenförmigen Stützelement bewirkt eine Erhöhung des Widerstandsmoments gegen eine Verformung in Richtung auf den Boden des Entnahmeschachts zu, sodass die Stützwirkung bei einer derartigen Art der Verformung besonders gut ist.

Ferner ist nach einer Weiterbildung der Erfindung vorgesehen, dass ein freier Endabschnitt einer das Stützelement bildenden und aus einem lebensmittelechten Kunstoffmaterial bestehenden Leiste bei einem Übergang von der Stützstellung in die Freigabestellung auf die jeweils abgestützte Scheibe zu verformt wird. Durch eine derartige Aufwölbung der Leiste wird der Stützeffekt wiederum begünstigt.

Das erfindungsgemäße Verfahren weiter ausgestaltend, ist vorgesehen, dass das Stützelement auch während des Abstützens einer Scheibe geringfügig elastisch verformt wird und zwar vorzugsweise in einer Richtung, die der bei einer Verformung von der Stützstellung in die Freigabestellung vorliegenden Richtung entgegengesetzt ist.

Ausgehend von einer Vorrichtung der weiter oben erläuterten Art wird die Aufgabe in vorrichtungstechnicher Hinsicht dadurch gelöst, dass das Stützelement bei einem Übergang von der Stützstellung in die Freigabestellung von der Schwinge in sich elastisch verformbar ist. Mit einer derartigen Vorrichtung ergeben sich die Vorteile, die bereits zuvor in verfahrenstechnischer Hinsicht näher erläutert wurden.

Eine Ausgestaltung der erfindungsgemäßen Vorrichtung besitzt ein Stützelement in Form einer Leiste aus einem lebensmittelechten Kunstoffmaterial, wobei die Leiste einen mit einem Boden des Entnahmebereichs verbundenen Verbindungsabschnitt und einen in den Spaltbereich vorstehenden Kragabschnitt aufweist, der bei einem Übergang von der Stützstellung in die Freigabestellung elastisch verformbar ist. Im Bereich des Verbindungsabschnitt liegt somit weder eine relative Bewegung zwischen dem Stützelement und dem Boden des Entnahmebereichs bzw. anderen Bauteilen der Vorrichtung vor, noch findet dort eine elastische Verformung statt. Nach Art eines Kragblakens dient der Verbindungsabschnitt als starrer Lagerbereich wo hingegen allein in dem Kragabschnitt unter Belastung die Verformung stattfindet.

Es hat sich darüber hinaus als besonders vorteilhaft ergeben, dass der Kragabschnitt eine sich senkrecht zu einer Ebene des Kreismessers erstreckende Länge zwischen 10 mm und 40 mm, vorzugsweise zwischen 20 mm und 30 mm, besitzt. Der Verbindungsabschnitt sollte vorzugsweise eine mindestens eben so große Länge besitzen und aus Gründen der einfachen Herstellbarkeit auch aus demselben Material bestehen.

Ferner sollte der Kragabschnitt an sich parallel zu einer Ebene des Kreismessers erstreckende Dicke zwischen 2 mm und 4 mm, vorzugsweise zwischen 2,5 mm und 3,5 mm besitzen.

Wenn der Kragabschnitt des Stützelements in dessen Stützstellung von dem Entnahmebereich aus betrachtet in Richtung auf den Einlegebereich zu ansteigt, führt durch eine derartige "Vorverformung" auch eine geringe belastungsbedingte Absenkung des Kragabschnitts während der Ausübung der Stützfunktion zu keiner geometrisch verschlechterten Wirkung bei der Verhinderung des Einziehens einer Scheibe. Vielmehr ist der Kragabschnitt auch unter Belastung dann noch ungefähr horizontal ausgerichtet und verschließt den Spaltbereich zuverlässig.

Schließlich wird nach der Erfindung noch vorgeschlagen, dass das Stützelement sich an mindestens einer Seite des Entnahmebereichs mit einem umgebogenen Endabschnitt in einen Spaltbereich zwischen einer jeweiligen Seitenwand des Entnahmebereichs und einer jeweils zugeordneten Seitenwand des Einlegebereichs hineinerstreckt. Insbesondere bei dem der Schwingendrehachse zugewandten "vertikalen" Spaltbereich besteht zu Beginn des Abschneidens einer neuen Scheibe die Gefahr, dass die Scheibe auch in einen derartigen im wesentlichen vertikalen Spalt in horizontale Richtung eingezogen wird, weshalb die Ausdehnung des Stützelements auch in einen derartigen Bereich sinnvoll ist. Ebenso wie das übrige Stützelement ist auch der umgebogene Endabschnitt so in sich elastisch verformbar, dass die Schwinge bei ihrer oszillierenden Bewegung sich den benötigten Freiraum selbst verschafft.

Das Stützelement sollte so ausgeführt sein, dass es auch in der Stützstellung einen Freiraum für den Durchtritt des Schneidmessers belässt, sodass unabhängig von der Art und Geschwindigkeit der Verformung im Zuge der Schwingenbewegung stets zwingend ein Freigang des Kreismessers gegeben ist, sodass insbesondere eine Beschädigung des Stützelements durch eine Zerspannungswirkung des Kreismessers nicht zu befürchten ist.

In einer besonders vorteilhaften Ausgestaltung der vorliegenden Erfindung, umfasst die erfindungsgemäße Vorrichtung ein Einsatzteil, das einen Teilbereich einer Oberfläche der Schwinge bildet, wobei das Einsatzteil während einer Bewegung der Schwinge mit dem Stützelement in reibenden Kontakt tritt, wobei vorzugsweise zumindest eine Oberfläche des Einsatzteils von einem Material gebildet ist, welches bei einer Reibung zweier von diesem Material gebildeter Reibpartner eine Haftreibungszahl von maximal 0,1, vorzugsweise maximal 0,05, aufweist.

Dem beschriebenen Einsatzteil liegt die Überlegung zugrunde, dass bei jedem Schneidvorgang, das heißt bei jedem Zyklus der Schwinge, selbige mit dem Stützelement in Kontakt tritt, wobei beide Teile, das heißt die Schwinge und das Stützelement, aneinander reiben. Eine solche Reibung führt auf Dauer unweigerlich zu einem Verschleiß der beteiligten Reibpartner. Wenngleich der Mechanismus als solcher, das heißt die Reibung zweier Teile und die damit verbundene Verdrängung des elastisch verformbaren Stützelements, nicht vermeidbar ist, so kann trotzdem der Betrieb der Vorrichtung von diesem Verschleiß unabhängig gemacht werden. Somit weist das Einsatzteil eine Dicke auf, deren Abtrag infolge der Reibung desselben mit dem Stützelement so lange dauert, dass eine Lebensdauer des Einsatzteils diejenige der gesamten Vorrichtung übersteigt. Um dies zu erreichen, sollte das Einsatzteil auf solche Weise auf der Schwinge angeordnet werden, dass während eines Schneidzyklus bezogen auf die Schwinge ausschließlich das Einsatzteil (beziehungsweise eine Oberfläche desselben) mit dem Stützelement in reibenden Kontakt tritt. Die Dicke des Einsatzteils sollte mindestens 0,5 mm, vorzugsweise 1,0 mm, betragen.

Der Kontakt der Schwinge mit dem Stützelement als solcher ist dabei insoweit von besonderer Bedeutung, als das Stützelement aus einer Schneidebene, in der das Kreismesser wirkt, verdrängt werden muss, bevor das Kreismesser selbst das Stützelement erreicht und dieses zerstört. Das Einsatzteil ist entsprechend vorteilhafterweise so beschaffen, dass es das Stützelement rechtzeitig aus einer Schneidebene des Kreismessers verdrängt. Dies wird insbesondere dadurch erreicht, dass sich das Einsatzteil so weit seitlich in einen Querschnitt des Stützelements erstreckt, dass es dieses verdrängt, wobei aufgrund der Steifigkeit des Stützelements selbiges nicht lediglich lokal verformt beziehungsweise verdrängt wird, sondern der direkt mittels des Einsatzteils verformte Teilbereich des Stützelements sich auch auf einen restlichen Teil, der nicht mit dem Einsatzelement in direktem Kontakt steht, auswirkt.

Um den Verschleiß sowohl des Einsatzteils als auch des Stützelements besonders gering zu halten, ist es besonders vorzuziehen, zumindest das Einsatzteil, vorzugsweise ferner zumindest eine Oberschicht des Stützelements, von einem Material zu bilden, welches bei einer Reibung mit sich selbst eine Haftreibungszahl von maximal 0,1, vorzugsweise maximal 0,05, aufweist. Vorzugsweise kommt als Material Polytetrafluorethylen zum Einsatz, welches eine Haftreibungszahl von 0,04 aufweist (PTFE auf PTFE).

### Ausführungsbeispiel

Das erfindungsgemäße Verfahren wird nachfolgend dann an einer beispielhaften Vorrichtung die in der Zeichnung dargestellt ist näher erläutert.

Es zeigt:
- Fig. 1:: Eine perspektivische Darstellung einer erfindungsgemäßen Vorrichtung mit Blick auf die Schwinge nach Demontage des Entnahmebereichs,
- Fig. 2:: eine Draufsicht auf die Vorrichtung mit Darstellung sowohl des Einlegebereichs als auch des Entnahmebereichs,
- Fig. 3:: einen Vertikalschnitt durch die Vorrichtung mit Blickrichtung von der Rückseite,
- Fig. 4:: einen Vertikalschnitt durch die Vorrichtung mit Blickrichtung von der Vorderseite,
- Fig. 5:: einen Vertikalschnitt durch die Vorrichtung mit Blickrichtung von dem Entnahmebereich her,
- Fig. 6a bis 6c:: die Schwinge in einer Draufsicht, Seitenansicht sowie perspektivischen Ansicht,
- Fig. 7:: eine Detailansicht der Schwinge in einer Ecke des Entnahmebereichs,
- Fig. 8:: einen Vertikalschnitt durch einen Boden des Entnahmebereichs sowie durch ein Stützelement,
- Fig. 9:: wie Figur 8, jedoch in einer um 90° gedrehten Ansicht,
- Fig. 10:: eine perspektivische Ansicht des Bodens des Entnahmebereichs sowie der daran befestigten Stützeinrichtung,
- Fig. 11 bis 13:: unterschiedliche perspektivische Ansichten der durch die Schwinge verformten Stützeinrichtung,
- Fig. 14:: eine perspektivische Darstellung einer erfindungsgemäßen Vorrichtung mit Blick auf eine Schwinge mit einem Einsatzteil,
- Fig. 15:: einen Vertikalschnitt durch die Vorrichtung mit Blickrichtung von dem Entnahmebereich her und
- Fig. 16a bis 16b:: ein Detail der Schwinge mit dem Einsatzteil.

Eine in den Figuren 1 bis 5 in verschiednen Ansichten dargestellte Vorrichtung **1** zum Schneiden von Brot in Scheiben, besitzt einen Einlegebereich **2** in Form eines ungefähr kubischen Schachtes, in den ein Brotlaib mit üblichen Abmessungen einlegbar ist. Innerhalb des Einlegebereichs **2** befindet sich eine aus dem Stand der Technik bekannte Vorschubeinrichtung **3,** die über eine Greifeinrichtung mit Greiferhaken zum Fixieren eines hinteren Endes des Brotlaibs, eine Linearführung zum Vorschieben des fixierten Brotlaibs entlang eines Bodens **4** des Einlegebereichs **2** sowie über eine nicht dargestellte Antriebseinrichtung sowohl für den Vorschub als auch für das Fixieren der Greiferhaken verfügt.

Des Weiteren besitzt die Vorrichtung **1** einen schachtförmigen Entnahmebereich **5,** der sich, in Vorschubrichtung **6** betrachtet, linear im Anschluss an den Einlegebereich **2** befindet und von diesem durch eine Schneideinrichtung **7** getrennt ist.

Die Schneideinrichtung **7** weist eine um eine erste Drehachse **8** oszillierend schwenkbar gelagerte Schwinge **9** auf, an der ein um eine zweite Drehachse **10** rotatorisch antreibbares Kreismesser **11** gelagert ist. Der Antrieb für die oszillierende Bewegung der Schwinge **9** sowie für die kontinuierliche Rotation des Kreismessers **11** relativ zu der Schwinge **9** erfolgen mittels einer gemeinsamen Antriebseinrichtung **12,** die aus dem Vertikalschnitt in Figur 3 ersichtlich ist und unterhalb des Bodens **4** des Einlegebereichs **2** angeordnet ist. Die Schwinge **9** besitzt ein Schwingengehäuse **13,** in dessen in den Figuren nicht sichtbaren Innenraum sich eine Übertragungseinrichtung in Form eines Riementriebs zum Antrieb des Kreismessers **11** befindet. Eine derartige Antriebseinrichtung **12** sowohl zum Antrieb der Schwinge **9** als auch des Kreismessers **11** ist beispielsweise aus der DE 37 06 485 A1 bekannt.

In einem Innenraum eines Schwingengehäuses **13** befindet sich eine Übertragungseinrichtung in Form eines Riementriebs, die unabhängig von dem Bewegungszustand der Schwinge **9** selbst im Schneidbetrieb der Vorrichtung **1** für eine gleichförmige Drehbewegung des Kreismessers mit hoher Drehzahl sorgt.

Die Schwinge **9** und das Schwingengehäuse **13** sind in den Figuren 6a bis 6c näher erläutert. Aus Figur 6b ergibt sich, dass das Schwingengehäuse in einem Verdickungsbereich **14** eine auffällig große, in Richtung der Drehachse **10** des Kreismessers **11** gemessene Dicke **15** aufweist, die im konkreten Fall 23 mm beträgt. Betrachtet man die Kontur der Schwinge ausgehend von einer Spitze **15',** an der eine Längsschnittebene die Umlaufkante des Schwingengehäuses **13** schneidet, so weist diese zunächst einen keilförmigen Abschnitt **16** auf, an den sich sodann ein Abschnitt mit konstanter Dicke anschließt, der den Verdickungsbereich **14** bildet. Daran schließt sich hinter einem Übergang **17** in Form eines Rücksprungs ein Abschnitt **18** mit reduzierter Dicke an, die im vorliegenden Fall 16,5 mm beträgt. Der Abstand **19** des Übergangs **17** zwischen dem Abschnitt **18** mit reduzierter Dicke von dem Verdickungsbereich **14** beträgt etwa 40 % des Radius des Kreismessers.

Wie sich wiederum insbesondere aus Figur 6b ergibt, ist die Dicke 15 in dem Verdickungsbereich **14** deutlich größer (im vorliegenden Fall 6,5 mm) als dies zur Abdeckung der im Inneren des Schwingengehäuses **13** befindlichen Übertragungseinrichtung eigentlich erforderlich wäre. Die minimal erforderliche Dicke **20** liegt in dem Bereich **18** mit reduzierter Dicke vor und beträgt, wie bereits oben erwähnt, 16,5 mm. In diesem Abstand von der in Figur 6b linken Seite des Schwingengehäuses **13** ist in gestrichelter Form eine gedachte Linie **21** eingetragen. Rechts dieser Linie **21** befindet sich innerhalb des Schwingengehäuses **13** ein Freiraum **22,** der allein deshalb geschaffen wurde, um in Verbindung mit dem keilförmigen Abschnitt **16** die vergrößerte Dicke **15** des Schwingengehäuses **13** zu erzielen und damit besonders gute Schneideigenschaften zu erzielen. Um die oszillierend bewegte Masse der Schwinge **9,** worin auch die des Schwingengehäuses **13** eingeht, klein zu halten, sollte der Freiraum **22** hohl bleiben.

Mit Blick auf die Figuren 6a und 6c wird deutlich, dass das Schwingengehäuse **13** in einem kreisringförmigen Abdeckbereich **23** bewusst einen deutlich größeren Radius **24** aufweist, als in einem daran angrenzenden Bereich, in dem der Radius **25** - wie im Stand der Technik üblich - so bemessen ist, dass die Übertragungseinrichtung im Inneren des Schwingengehäuses **13** unter Ausbildung eines keilförmigen Abschnitts vollständig überdeckt ist. Durch die Schaffung des Abdeckbereichs **23** wird ein freier, nicht abgedeckter Bereich **26** zwischen der Schneidkante **27** des Kreismessers **11** und der teilkreisförmigen Außenkante **28** des Schwingengehäuses **13** im Abdeckbereich **23** stark reduziert. Dies wiederum führt zu einer deutlich verminderten Reibung zwischen dem schnell rotierenden Kreismesser **11** und der gerade entstehenden Brotscheibe, so dass auch die Kraftwirkungen auf die Scheibe und die Gefahr einer Beschädigung derselben minimiert werden.

Anders herum ausgedrückt ist ein radial gemessener Abstand **36** zwischen der Kante **28** des Schwingengehäuses **13** im Abdeckbereich **23** und der Schneidkante **27** des Kreismessers **11** in dem Abdeckbereich **23** kleiner als eine Differenz zwischen einem Radius **30** des Kreismessers **11** und einer minimalen halben Breite **31** des Schwingengehäuses **13** innerhalb eines Überlappungsbereichs des Schwingengehäuses **13** mit dem Kreismesser **11.** Eigentlich bestünde nämlich nach der Vorgehensweise gemäß dem Stand der Technik keine Notwendigkeit, das Schwingengehäuse **13** über das durch die Schwingenbreite definierte Maß hinaus zu vergrößern. Was sich in Bezug auf die Reibungsminimierung und Verbesserung der Schneidqualität jedoch als äußerst wirksam erwiesen hat.

Aus Figur 6a lässt sich entnehmen, dass sich der ungefähr hammerkopfförmige Abdeckbereich **23** über einen Winkelbereich **32** von etwa 140° erstreckt. Ein Kernbereich des Abdeckbereichs **23,** in dem der Radius **24** sein größtes Maß besitzt und konstant ist, erstreckt sich über einen Winkelbereich **33** von etwa 90°. Eine Mittelachse **34** des Abdeckbereichs **23** verläuft unter einem Winkel zu einer Längsachse **35** der Schwinge **9,** die die beiden Drehachsen **8** und **10** miteinander verbindet, von rund 130°. Im vorliegenden Fall beträgt der Abstand **36** zwischen dem Radius **30** des Kreismessers **11** und dem Radius **24** im Abdeckbereich **23** etwa 14 mm.

Aus den Figuren 11 bis 13, die unterschiedliche perspektivische Abbildungen der Schwinge **9** zeigen, lässt sich entnehmen, dass zwischen dem Boden **4** des Einlegebereichs 2 und einem Boden 37 des Entnahmebereichs **5** ein Schneidspalt **38** ausgebildet ist, durch den sowohl die Schwinge **9** mit ihrem Schwingengehäuse **13** als auch das Kreismesser **11** hindurch treten. Während das Kreismesser **11** sich in sehr kleinem Abstand zu einer Vorderkante **39** des Bodens **4** des Einlegebereichs **2** befindet, so dass die Vorderkante **39** als Gegenschneide dient, ist der Abstand zu einer Vorderkante **40** des Bodens **37** des Entnahmebereichs **5** aufgrund des Schneidspaltes **38** sehr viel größer.

Um die Gefahr zu eliminieren, dass in den Spaltbereich **38** während des Abschneidens einer Scheibe oder unmittelbar danach eine Scheibe aufgrund der Rotation des Kreismessers **11,** dessen Drehrichtung durch einen Pfeil **41** veranschaulicht ist, hineingezogen wird, ist der Schneidspalt **38** ausgehend von dem Boden **37** des Entnahmebereichs **5** mittels eines Stützelements **42** verschlossen. Das Stützelement **42** besitzt die Gestalt einer sich über die gesamte Breite des Entnahmebereichs **5** (und sogar darüber hinaus) erstreckenden Leiste aus einem lebensmittelechten, elastischen Kunststoffmaterial und ist auf eine später noch näher erläuterte Weise an der Unterseite des Bodens **37** des Entnahmebereichs **5** befestigt.

Aus den Figuren 11 bis 13 ist erkennbar, dass das Stützelement **42** einen solchen Abstand von der Vorderkante **39** des Bodens **4** des Einlegebereichs **2** besitzt, dass es auch in geradlinig gestrecktem Zustand einen hinreichenden Freiraum für das Kreismesser **11** belässt. Zu einer Kollision zwischen Kreismesser **11** und Stützelement **42** kann es daher unter keinen Umständen kommen. Hingegen ist die Dicke **20** des Schwingengehäuses **13** in dem Bereich **18** mit reduzierter Dicke (siehe Figuren 6b und 6c) größer als der verbleibende Freiraum zwischen dem Stützelement **42** und der Vorderkante **39** des Bodens **4** des Einlegebereichs **2.** Aus diesem Grunde verformt sich das Stützelement **42** durch das Schwingengehäuse **13** in diesem Abschnitt **18,** der nach rechts und links angrenzend jeweils in einem keilförmigen Bereich **43, 44** ausläuft, entsprechend der Schwingenbewegung in dem Schneidspalt **38.** In dem Abschnitt **18,** in dem die Dicke somit größer als zu den Rändern des Schwingengehäuses **13** ist, ist die elastische Verformung des Stützelements **42** maximal. Dort kommt es zu einer ungefähr vertikalen Aufwölbung des freien Randes des Stützelements **42,** der folglich an dieser Stelle ungefähr einen rechten Winkel mit dem Boden **37** des Entnahmebereichs **5** einschließt. Aufgrund der oszillierenden Bewegung der Schwinge **9** bewegt sich der wie vorstehend beschriebene verformte Bereich des Stützelements **32** fortlaufend entlang der Länge des Stützelements **42** von dessen einem Ende zu dessen anderem Ende. In den Figuren 11 bis 13 ist eine Mittelstellung der Schwinge **9** dargestellt, in der das Kreismesser **11** einen Abstand sowohl von einer Seitenwand **45** als auch einer Seitenwand **46** jeweils des Einlegebereichs **2** besitzt. Die wulstförmige Aufwölbung des als eine Art Verschlusslippe dienenden Stützelements **42** wandert somit fortlaufend entlang der Breite des Entnahmebereichs **5** hin und her.

In den unverformten, ungefähr parallel zu dem Boden **37** des Entnahmebereichs **5** ausgerichteten Abschnitten des Stützelements **42** befindet sich dieses in einer Stützstellung, in der es verhindert, das gerade im entstehen begriffene Scheiben in seinem unterhalb des Stützelements **42** befindlichen Maschineninnenraum gelangen können. Ausgehend von dieser Stützstellung wird das Stützelement **42** durch die Schwinge **9,** und zwar durch den reibenden Kontakt mit der Oberfläche des Schwingengehäuses **13** und die dadurch hervorgerufenen Normalkräfte, in eine Freigabestellung verdrängt, so dass die Schwinge **9** ihre oszillierende Bewegung ausführen kann. In der Freigabestellung ist das Stützelement **42** auf Biegung beansprucht und elastisch vorgespannt, so dass es im Zuge einer fortgesetzten Bewegung der Schwinge **9** selbsttätig wieder in die Stützstellung zurückkehrt, sobald der zuvor von dem Schwingengehäuse **13** eingenommene Raum im Schneidspalt **38** an der entsprechenden Stelle wieder freigegeben wurde.

Figur 7 zeigt noch in einer Detailansicht, dass sich die Schwinge **9** mit dem Überlappungsbereich **23** zu einem geringen vorderen Teil in einen Spalt zwischen der Seitenwand **45** des Einlegebereichs **2** und einer gegenüber liegenden Seitenwand **47** des Entnahmebereichs **5** hinein erstreckt. Dasselbe gilt selbstverständlich für die Schneidkante **27** des Kreismessers **11,** die um einen geringen Betrag radial weiter nach außen vorsteht. Auf diese Weise ist sichergestellt, dass auch in einem Eckbereich **48** des Einlegebereichs **2** ein optimales Abschneiden der Scheiben im Sinne eines vollständigen und sauberen Abtrennens von dem verbleibenden Brotlaib sichergestellt ist. Der Überlappungsbereich **23** des Schwingengehäuses **13** erstreckt sich auch mit einem kleinen Teil unterhalb des Bodens **4** des Einlegebereichs **2,** so dass auch bei einem Schneiden in dem Eckbereich **48** eine sehr weit reichende Überdeckung des dort maßgeblichen Sektors der Seitenfläche des Kreismessers **11** gegeben ist, selbst unter Berücksichtigung eines gewissen Höhenversatzes zwischen dem Boden **4** des Einlegebereichs **2** und dem Boden **37** des Entnahmebereichs **5** (siehe insbesondere in Figur 11). Aus Figur 11 ist auch zu entnehmen, dass das Schwingegehäuse **13** bei seiner oszillierenden Bewegung durch den Schneidspalt **38** lediglich mit seinem Abschnitt **18** mit (gegenüber dem Verdickungsbereich **14**) reduzierter Dicke mit dem Stützelement **42** interagiert.

Die Befestigung des Stützelements **42** ergibt sich aus den Figuren 8 bis 10: Es ist ersichtlich, dass der Boden **37** des Entnahmebereichs **5** in einem Endabschnitt **49** leicht nach oben abgewinkelt ist. Unterhalb des Bodens **37** befindet sich ein Verbindungsabschnitt **50** des Stützelements **42,** der mittels einer Klemmleiste **51** sowie Schrauben **52** (die mit nicht sichtbaren Schweißmuttern auf der Unterseite des Bodens **37** zusammenwirken) klemmend befestigt ist. Ein Kragabschnitt **53** des Stützelements **42** ragt mit einem Teilabschnitt **54** über eine Vorderkante **55** des abgewinkelten Endabschnitts **49** des Bodens **37** vor und befindet sich somit in dem Schneidspalt **38.** Durch die von unten in den Schneidspalt **38** eingesetzte Schwinge **9** wird der Kragabschnitt **43** verformt, wobei sich im Überlappungsbereich zwischen dem geneigten Endabschnitt **49** des Bodens **37** und dem Kragabschnitt **43** lediglich eine leichte Verformung bis an die Unterseite des Bodens **37** heran bewerkstelligen lässt. Demgegenüber ist der Teilabschnitt **54** vollständig frei und kann bis hin zu einer nahezu senkrechten Ausrichtung seines Randes elastisch verformt werden. Aus Figur 9 ist wiederum der Höhenversatz zwischen dem Boden **5** des Einlegebereichs **2** und dem Boden **37** des Entnahmebereichs **5** ersichtlich.

In einem weiteren Ausführungsbeispiel, das in den Figuren 14 und 15 dargestellt ist, ist die Vorrichtung **1** mit einer Schwinge **57** ausgestattet. Diese Schwinge **57** unterscheidet sich von der bisher gezeigten Schwinge **9** durch ein Einsatzteil **56,** das auf der Schwinge **57** angebracht ist. Dieses Einsatzteil **56** ist besonders gut der detaillierten Darstellung der Figuren 16a und 16b entnehmbar.

Das Einsatzteil **56** ist auf einer dem Entnahmebereich **5** der Vorrichtung **1** zugewandten Seite der Schwinge **57** angeordnet. Es weist in dem hier gezeigten Beispiel eine Dicke von ca. 1,0 mm auf und ist von Polytetrafluorethylen (PTFE, "Teflon®") gebildet. Das Einsatzteil ist derart auf der Schwinge **57** platziert, dass es im Zuge einer Bewegung der Schwinge **57** mit dem Stützelement **42** in reibenden Kontakt tritt. Dies ist besonders gut der Figur 15 entnehmbar, die das Einsatzteil **56** im Eingriff mit dem Stützelement **42** zeigt. Das Einsatzstück **56** eignet sich insbesondere dazu, das Stützelement **42** zu verformen, so dass das Stützelement **42** aus einer Schnittebene, in der das Kreismesser **11** wirkt, "herausgedrückt" wird. Dieses "Herausdrücken" des Stützelements **42** ist dabei derart abgestimmt, dass das Stützelement **42** zu keinem Zeitpunkt mit dem Kreismesser **11** in Kontakt kommt, das heißt bereits aus der Schnittebene herausgedrückt wurde, bevor das Kreismesser **11** das Stützelement **42** erreichen kann.

Die Ausbildung des Einsatzteils **56** aus PTFE ist insofern besonders von Vorteil, als PTFE einen besonders niedrigen Reibungskoeffizienten aufweist. Vorteilhafterweise ist neben dem Einsatzteil **56** auch das Stützelement **42** zumindest mit PTFE beschichtet. Das führt dazu, dass ein Verschleiß sowohl des Einsatzteils **56** als auch des Stützelements **42** besonders gering ist und eine Lebensdauer des Stützelements **42** gegenüber sonstigen Ausführungen erheblich gesteigert werden kann. Neben der Verwendung von PTFE für das Einsatzteil **56** ist ebenso gut ein anderes Material denkbar. Durch die im Vergleich zu einer Beschichtung große Dicke des Einsatzteils **56** ist dieses besonders gut geeignet, dem reibenden Kontakt mit dem Stützelement **42** lange standzuhalten. Nichtsdestoweniger ist das Einsatzteil **56** vorteilhafterweise von einem Material gebildet, dass einen besonders niedrigen Reibungskoeffizienten aufweist.

### Bezugszeichenliste

- 1: Vorrichtung
- 2: Einlegebereich
- 3: Vorschubeinrichtung
- 4: Boden
- 5: Entnahmebereich
- 6: Vorschubrichtung
- 7: Schneideinrichtung
- 8: erste Drehachse
- 9: Schwinge
- 10: zweite Drehachse
- 11: Kreismesser
- 12: Antriebseinrichtung
- 13: Schwingengehäuse
- 14: Verdickungsbereich
- 15: Dicke
- 15': Spitze
- 16: keilförmiger Abschnitt
- 17: Übergang
- 18: Abschnitt
- 19: Abstand
- 20: Dicke
- 21: Linie
- 22: Freiraum
- 23: Abdeckbereich
- 24: Radius
- 25: Radius
- 26: Bereich
- 27: Schneidkante
- 28: Außenkante
- 29: Abstand
- 30: Radius
- 31: Breite
- 32: Winkelbereich
- 33: Winkelbereich
- 34: Mittelachse
- 35: Längsachse
- 36: Radiendifferenz
- 37: Boden
- 38: Schneidspalt
- 39: Vorderkante
- 40: Vorderkante
- 41: Pfeil
- 42: Stützelement
- 43: Bereich
- 44: Bereich
- 45: Seitenwand
- 46: Seitenwand
- 47: Seitenwand
- 48: Eckbereich
- 49: Endabschnitt
- 50: Verbindungsabschnitt
- 51: Klemmleiste
- 52: Schraube
- 53: Kragabschnitt
- 54: Teilabschnitt
- 55: Vorderkante
- 56: Einsatzteil
- 57: Schwinge

- α: Winkel
- β: Winkel

## Patentansprüche

1. Verfahren zum Schneiden von Brot in Scheiben mit den folgenden Verfahrensschritten:
a) Ein in einem Einlegebereich (2) befindlicher Brotlaib wird mittels einer Vorschubeinrichtung (3) auf eine Schneideinrichtung (7) zu vorgeschoben, wobei die Schneideinrichtung (7) eine um eine erste Drehachse (8) drehbare Schwinge (9) und ein an der Schwinge (9) um eine zweite Drehachse (10) rotierbar gelagertes Kreismesser (11) aufweist, wobei die zweite Drehachse (10) sich innerhalb eines Schneidquerschnitts bewegt und das Kreismesser (11) und die Schwinge (9) durch einen Schneidspalt (38) hindurch treten, der sich zwischen dem Einlegebereich (2) und einem Entnahmebereich (5) befindet.
b) Von dem Brotlaib werden während des Vorschiebens an einem vorderen Ende mittels der Schneideinrichtung (7) sukzessive Scheiben abgeschnitten.
c) Eine im Entstehen begriffene oder bereits vollständig abgeschnittene Scheibe wird an ihrer einem Boden (37) des Entnahmebereichs (5) zugewandten Unterseite mittels eines in einer Stützstellung befindlichen Stützelements (42) abgestützt.
d) Im Zuge einer Bewegung der Schwinge (9) entlang des Schneidspalts (38) wird das Stützelement (42) mittels der Schwinge (9) von der Stützstellung in eine Freigabestellung verdrängt, wobei das Stützelement (42) bei fortgesetzter Bewegung der Schwinge (9) automatisch wieder die Stützstellung einnimmt.
e) Die abgeschnittenen Scheiben werden in dem Entnahmebereich (5) gesammelt.
**gekennzeichnet durch** den folgenden Verfahrensschritt:
f) Das Stützelement (42) wird bei einem Übergang von der Stützstellung in die Freigabestellung von der Schwinge (9) in sich elastisch verformt.

2. Verfahren nach Anspruch 1 oder 2, **dadurch gekennzeichnet, dass** das Stützelement (42) bei einem Übergang von der Stützstellung in die Freigabestellung auf Biegung beansprucht wird.

3. Verfahren nach Anspruch 1, oder 2 **dadurch gekennzeichnet, dass** das Stützelement (42) bei dem Übergang von der Stützstellung in die Freigabestellung so verformt wird, dass es in der Freigabestellung zumindest teilweise parallel zu einer Ebene des Kreismessers (11) ausgerichtet ist.

4. Verfahren nach einem der Ansprüche 1 bis 3, **dadurch gekennzeichnet, dass** ein freier Endabschnitt einer das Stützelement (42) bildenden und aus einem lebensmittelechten Kunststoffmaterial bestehenden Leiste bei einem Übergang von der Stützstellung in die Freigabestellung auf die jeweils abgestützte Scheibe zu verformt wird.

5. Verfahren nach einem der Ansprüche 1 bis 4, **dadurch gekennzeichnet, dass** das Stützelement (42) auch während des Abstützens einer Scheibe geringfügig elastisch verformt wird, und zwar vorzugsweise in eine Richtung, die der bei einer Verformung von der Stützstellung in die Freigabestellung vorliegenden Richtung entgegengesetzt ist.

6. Vorrichtung (1) zum Schneiden von Brot in Scheiben mit
a) einem Einlegebereich (2), in den ein Brotlaib einlegbar ist,
b) einer Schneideinrichtung (7), die eine um eine erste Drehachse (8) drehbare Schwinge (9) und ein an der Schwinge um eine zweite Drehachse (10) rotierbar gelagertes Kreismesser (11) aufweist, wobei die zweite Drehachse (10) sich innerhalb eines Schneidquerschnitts bewegt,
c) einer Vorschubeinrichtung (3), mit der ein in dem Einlegebereich (2) befindlicher Brotlaib so auf die Schneideinrichtung (7) zu vorschiebbar ist, dass an einem vorderen Ende des Brotlaibs von der Schneideinrichtung (7) sukzessive Scheiben abschneidbar sind,
d) einem Entnahmebereich (5), in dem die abgeschnittenen Scheiben aufnehmbar sind,
e) einem zwischen dem Einlegebereich (2) und dem Entnahmebereich (5) befindlichen Schneidspalt (38), durch den das Kreismesser (11) und die Schwinge (9) hindurchtreten,
f) einem den Schneidspalt (38) zumindest teilweise verschließenden Stützelement (42), mit dem eine im Entstehen begriffene oder bereits vollständig abgeschnittene Scheibe an ihrer einem Boden des Entnahmebereichs (5) zugewandten Unterseite abstützbar ist, wobei das Stützelement (42) im Zuge der Bewegung der Schwinge (9) von einer Stützstellung in eine Freigabestellung verdrängbar ist und bei fortgesetzter Bewegung der Schwinge (9) wieder die Stützstellung einnimmt,
**dadurch gekennzeichnet, dass**
g) das Stützelement (42) bei einem Übergang von der Stützstellung in die Freigabestellung von der Schwinge (9) in sich elastisch verformbar ist.

7. Vorrichtung nach Anspruch 6, **dadurch gekennzeichnet, dass** das Stützelement (42) eine Leiste aus einem lebensmittelechten Kunststoffmaterial ist, wobei die Leiste einen mit einem Boden (37) des Entnahmebereichs (5) verbundenen Verbindungsabschnitt (50) und einen in den Schneidspalt (38) vorstehenden Kragabschnitt (53) aufweist, der bei einem Übergang von der Stützstellung in die Freigabestellung elastisch verformbar ist.

8. Vorrichtung nach Anspruch 7, **dadurch gekennzeichnet, dass** der Kragabschnitt (53) eine sich senkrecht zu einer Ebene des Kreismessers (11) erstreckende Länge zwischen 10 mm und 40 mm, vorzugsweise zwischen 20 mm und 30 mm, besitzt.

9. Vorrichtung nach Anspruch 7 oder 8, **dadurch gekennzeichnet, dass** der Kragabschnitt (53) eine sich parallel zu einer Ebene des Kreismessers (11) erstreckende Dicke zwischen 2,0 mm und 4,0 mm, vorzugsweise zwischen 2,5 mm und 3,5 mm, besitzt.

10. Vorrichtung nach einem der Ansprüche 7 bis 9, **dadurch gekennzeichnet, dass** der Kragabschnitt (53) des Stützelements (42) in dessen Stützstellung von dem Entnahmebereich (5) aus betrachtet in Richtung auf den Einlegebereich (2) zu ansteigt.

11. Vorrichtung nach einem der Ansprüche 6 bis 10, **dadurch gekennzeichnet, dass** das Stützelement (42) sich an mindestens einer Seite des Entnahmebereichs (5) mit einem ungebogenen Endabschnitt in einen Spaltbereich zwischen einer jeweiligen Seitenwand (46) des Entnahmebereichs (5) und einer jeweils zugeordneten Seitenwand (45/47) des Einlegebereichs (2) hinein erstreckt.

12. Vorrichtung nach einem der Ansprüche 6 bis 11, **gekennzeichnet durch** ein Einsatzteil (56), das einen Teilbereich einer Oberfläche der Schwinge (57) bildet, wobei das Einsatzteil (56) während einer Bewegung der Schwinge (57) mit dem Stützelement (42) in reibenden Kontakt tritt, wobei das Einsatzteil (56) vorzugsweise zumindest auf einer Oberfläche von einem Material gebildet ist, welches bei einer Reibung zweier von diesem Material gebildeter Reibpartner eine Haftreibungszahl von maximal 0,1, vorzugsweise maximal 0,05, aufweist.

13. Vorrichtung nach Anspruch 12, **dadurch gekennzeichnet, dass** zumindest die Oberfläche des Einsatzteils (56), vorzugsweise das gesamte Einsatzteil, von Polytetrafluorethylen gebildet ist.

14. Vorrichtung nach einem der Ansprüche 6 bis 13, **dadurch gekennzeichnet, dass** zumindest eine Oberfläche des Stützelements (42), die während der Bewegung der Schwinge (9, 57) mit selbiger in reibenden Kontakt tritt, von einem Material gebildet ist, welches bei einer Reibung zweier von diesem Material gebildeter Reibpartner eine Haftreibungszahl von maximal 0,1, vorzugsweise maximal 0,05, aufweist, weiter vorzugsweise von Polytetrafluorethylen gebildet ist.

## Claims

1. A method for cutting bread into slices comprising the following method steps:
a) A loaf of bread located in an insertion area (2) is fed forward towards a cutting device (7) by means of a feed device (3), wherein the cutting device (7) encompasses a rocker (9), which can be rotated about a first axis of rotation (8), and a circular knife (11), which is supported at the rocker (9) so as to be rotatable about a second axis of rotation (10), wherein the second axis of rotation (10) moves within a cutting cross section and the circular knife (11) and the rocker (9) pass through a cutting gap (38), which is located between the insertion area (2) and a removal area (5).
b) Successive slices are cut off the loaf of bread during the feeding at a front end by means of the cutting device (7).
c) A slice, which is about to be created or which has already been cut off completely, is supported at its bottom side, which faces a bottom (37) of the removal area (5), by means of a support element (42), which is located in a support position.
d) In the course of a movement of the rocker (9) along the cutting gap (38), the support element (42) is displaced from the support position into a release position by the means of the rocker (9), wherein the support element (42) automatically assumes the support position again in response to a continued movement of the rocker (9).
e) The cut slices are collected in the removal area (5),
**characterized by** the following method step:
f) The support element (42) is deformed elastically by the rocker (9) in response to a transition from the support position into the release position.

2. The method according to claim 1 or 2, **characterized in that** the support element (42) is subject to bending in response to a transition from the support position into the release position.

3. The method according to claim 1 or 2, **characterized in that**, in response to the transition from the support position into the release position, the support element (42) is deformed such that it is at oriented at least partially parallel to a plane of the circular knife (11) in the release position.

4. The method according to one of claims 1 to 3, **characterized in that** a free end section of a strip, which forms the support element (42) and which consists of a food safe plastic material, is deformed towards the respective supported slice in response to a transition from the support position into the release position.

5. The method according to one of claims 1 to 4, **characterized in that** the support element (42) is also, deformed slightly elastically while a slice is supported, namely preferably in a direction, which is opposite the direction, which is at hand in response to a deformation form the support position into the release position.

6. A device (1) for cutting bread into slices comprising
a) an insertion area (2), into which a loaf of bread can be placed,
b) a cutting device (7), which encompasses a rocker (9), which can be rotated about a first axis of rotation (8), and a circular knife (11), which is supported at the rocker so as to be rotatable about a second axis of rotation (10), wherein the second axis of rotation (10) moves within a cutting cross section,
c) a feed device (3), by means of which a loaf of bread, which is located in the insertion area (2), can be fed towards the cutting device (7) such that the cutting device (7) can cut off successive slices at a front end of the loaf of bread,
d) a removal area (5), in which the cut slices can be accommodated,
e) a cutting gap (38) located between the insertion area (2) and the removal area (5), through which the circular knife (11) and the rocker (9) pass,
f) a support element (42), which at least partially closes the cutting gap (38), by means of which a slice, which is about to be created or a slice, which has already been cut off completely, can be supported at its bottom side, which faces a bottom of the removal area (5), wherein the support element (42) can be displaced from a support position into a release position in the course of the movement of the rocker (9) and assumes the support position again in response to a continued movement of the rocker (9),
**characterized in that**
g) the support element (42) can be deformed elastically by the rocker (9) in response to a transition from the support position into the release position.

7. The device according to claim 6, **characterized in that** the support element (42) is a strip of a food safe plastic material, wherein the strip encompasses a connecting section (50), which is connected to a bottom (37) of the removal area (5), and a cantilever section (53), which protrudes into the cutting gap (38) and which can be deformed elastically in response to a transition from the support position into the release position.

8. The device according to claim 7, **characterized in that** the cantilever section (53) has a length of between 10 mm and 40 mm, preferably between 20 mm and 30 mm, which extends vertically to a plane of the circular knife (11).

9. The device according to claim 7 or 8, **characterized in that** the cantilever section (53) has a thickness of between 2.0 mm and 4.0 mm, preferably between 2.5 mm and 3.5 mm, which extends parallel to a plane of the circular knife (11).

10. The device according to one of claims 7 to 9, **characterized in that**, in its support position viewed from the removal area (5), the cantilever section (53) of the support element (42) increases in the direction of the insertion area (2).

11. The device according to one of claims 6 to 10, **characterized in that**, on at least one side of the removal area (5), the support element (42) extends with a bent end section into a gap area between a respective side wall (46) of the removal area (5) and a respective assigned side wall (45/47) of the insertion area (2).

12. The device according to one of claims 6 to 11, **characterized by** an insert (56), which forms a partial area of a surface of the rocker (57), wherein the insert (56) comes into frictional contact with the support element (42) during a movement of the rocker (57), wherein the insert (56) is made of a material, which, in response to a friction of two friction partners, which are made of this material, has a coefficient of friction of maximally 0.1, preferably maximally 0.05, preferably at least on a surface.

13. The device according to claim 12, **characterized in that** at least the surface of the insert (56), preferably the entire insert, is made of polytetrafluoroethylene.

14. The device according to one of claims 6 to 13, **characterized in that** at least one surface of the support element (42), which, during the movement of the rocker (9, 57), comes into frictional contact with the latter, is made of a material, which, in response to a friction of two friction partners, which are made of this material, has a coefficient of friction of maximally 0.1, preferably maximally 0.05, further preferably is made of polytetrafluoroethylene.

## Revendications

1. Procédé destiné à couper du pain, avec les étapes de procédé suivantes :
a) On pousse en avant une miche de pain se trouvant dans une zone de dépose (2) au moyen d'un dispositif d'avance (3) sur un dispositif de coupe (7), le dispositif de coupe (7) comportant une bielle oscillante (9) rotative autour d'un premier axe de rotation (8) et une lame circulaire (11) logée en rotation sur la bielle oscillante (9), autour d'un deuxième axe de rotation (10), le deuxième axe de rotation (10) se déplaçant à l'intérieur d'une section transversale de coupe et la lame circulaire (11) et la bielle oscillante (9) passant à travers une fente de coupe (38) qui se trouve entre la zone de dépose (2) et une zone de retrait (5),
b) Pendant la poussée en avant, des tranches successives sont coupées de la miche de pain sur une extrémité avant au moyen du dispositif de coupe (7),
c) Une tranche en formation ou déjà entièrement coupée est soutenue sur l'une de sa face inférieure dirigée vers un fond (37) de la zone de retrait (5) au moyen d'un élément de soutien (42) se trouvant dans une position de soutien,
d) Au cours d'un déplacement de la bielle oscillante (9) le long de la fente de coupe (38), l'élément d'appui (42) est chassé au moyen de la bielle oscillante (9) de la position d'appui dans une position de libération, l'élément d'appui (42) ré-adoptant automatiquement la position de soutien lors de la poursuite du déplacement de la bielle oscillante (9),
c) Les tranches coupées sont collectées dans la zone retrait (5),
**caractérisé par** les étapes de procédé suivantes :
f) l'élément d'appui (42) se est élastiquement déformé sur soi par la bielle oscillante (9), lors d'un passage de la position de soutien dans la position de libération.

2. Procédé selon la revendication 1 ou 2, **caractérisé en ce que** l'élément d'appui (42) est contraint en flexion lors du passage de la position d'appui dans la position de libération.

3. Procédé selon la revendication 1 ou 2, **caractérisé en ce que** lors du passage de la position d'appui dans la position de libération, l'élément d'appui (42) se déforme de telle sorte que dans la position de libération, il est orienté au moins en partie à la parallèle d'un plan de la lame circulaire (11).

4. Procédé selon l'une quelconque des revendications 1 à 3, **caractérisé en ce que** lors d'un passage de la position d'appui dans la position de libération, une partie d'extrémité libre d'une baguette formant l'élément d'appui (42) et constituée d'une matière plastique de qualité alimentaire est déformée en direction de la tranche respectivement soutenue.

5. Procédé selon l'une quelconque des revendications 1 à 4, **caractérisé en ce que** l'élément de soutien (42) subit une légère déformation élastique également pendant le soutien d'une tranche, à savoir de préférence dans une direction qui est opposée à la direction présente lors d'une déformation de la position d'appui dans la position de libération.

6. Dispositif (1) destiné à couper du pain en tranches, avec
a) une zone de dépose (2) dans laquelle on peut déposer une miche de pain,
b) un dispositif de coupe (7) qui comporte une bielle oscillante (9) rotative autour d'un premier axe de rotation (8) et une lame circulaire (11) logée en rotation sur la bielle oscillante, autour d'un deuxième axe de rotation (10), le deuxième axe de rotation (10) se déplaçant à l'intérieur d'une section transversale de coupe,
c) un dispositif d'avance (3) à l'aide duquel une miche de pain se trouvant dans la zone de dépose (2) peut être poussée en avant vers le dispositif de coupe (7), de telle sorte que sur une extrémité avant de la miche de pain, des tranches successives puissent être coupées par le dispositif de coupe (7),
d) une zone de retrait (5), dans laquelle les tranches coupées peuvent être recueillies,
e) une fente de coupe (38) située entre la zone de dépose (2) et la zone de retrait (5), à travers laquelle passent la lame circulaire (11) et la bielle oscillante (9),
f) un élément de soutien (42) fermant au moins en partie la fente de coupe (38), à l'aide duquel une tranche en formation ou déjà entièrement coupée peut être soutenue sur sa face inférieure dirigée vers un fond de la zone de retrait (5), au cours du déplacement de la bielle oscillante (9), l'élément de soutien (42) pouvant être chassé d'une position de soutien dans une position de libération et lors d'une poursuite du déplacement de la bielle oscillante (9), ré-adoptant la position de soutien,
**caractérisé en ce que**
g) lors d'un passage de la position de soutien dans la position de libération, l'élément de soutien (42) est élastiquement déformable sur soi par la bielle oscillante (9).

7. Dispositif selon la revendication 6, **caractérisé en ce que** l'élément de soutien (42) est une baguette en une matière plastique de qualité alimentaire, la baguette comportant une partie de liaison (50) reliée avec un fond (37) de la zone de retrait (5) et une partie (53) en porte à faux saillant dans la fente de coupe (38), qui lors d'un passage de la position de soutien dans la position de libération est élastiquement déformable.

8. Dispositif selon la revendication 7, **caractérisé en ce que** la partie (53) en porte à faux présente une longueur s'étendant à la perpendiculaire d'un plan de la lame circulaire (11) comprise entre 10 mm et 40 mm, de préférence entre 20 mm et 30 mm.

9. Dispositif selon la revendication 7 ou 8, **caractérisé en ce que** la partie (53) en porte à faux présente une épaisseur s'étendant à la parallèle d'un plan de la lame circulaire (11) comprise entre 2,0 mm et 4,0 mm, de préférence entre 2,5 mm et 3,5 mm.

10. Dispositif selon l'une quelconque des revendications 7 à 9, **caractérisé en ce que**, vue à partir de la zone de reprise (5), dans la position de soutien de celui-ci, la partie (53) en porte à faux de l'élément de soutien (42) est croissante en direction de la zone de dépose (2).

11. Dispositif selon l'une quelconque des revendications 6 à 10, **caractérisé en ce que** l'élément de soutien (42) s'étend au moins sur un côté de la zone de reprise (5) par une partie d'extrémité non recourbée dans une zone de la fente entre une paroi latérale (46) respective de la zone de retrait (5) et une paroi latérale (45/47) respectivement associée de la zone de dépose (2).

12. Dispositif selon l'une quelconque des revendications 6 à 11, **caractérisé par** une pièce d'insertion (56) qui forme une zone partielle d'une surface de la bielle oscillante (57), pendant un déplacement de la bielle oscillante (57), la pièce d'insertion (56) entrant en contact frottant avec l'élément de soutien (42), la pièce d'insertion (56) étant formée de préférence au moins sur une surface en une matière qui lors d'un frottement de deux partenaires de friction formés dans ladite matière présente un coefficient d'adhérence d'un maximum de 0,1, de préférence d'un maximum de 0,05.

13. Dispositif selon la revendication 12, **caractérisé en ce qu'**au moins la surface de la pièce d'insertion (56), de préférence l'ensemble de la pièce d'insertion est formée de polytétrafluoréthylène.

14. Dispositif selon l'une quelconque des revendications 6 à 13, **caractérisé en ce qu'**au moins une surface de l'élément de soutien (42) qui pendant le déplacement de la bielle oscillante (9, 57) entre en contact frottant avec celle-ci est formée dans une matière qui pendant un frottement de deux partenaires de friction formés dans cette matière présente un coefficient de friction d'un maximum de 0,1, de préférence d'un maximum de 0,05, de manière plus préférée en polytétrafluoréthylène.
